# EUROPÄISCHE PATENTSCHRIFT

(11) **EP 1 004 366 B1**
(45) Veröffentlichungstag und Bekanntmachung des Hinweises auf die Patenterteilung: **28.04.2004**
(21) Anmeldenummer: 99123117.6
(22) Anmeldetag: 18.11.1999
(51) Int. Cl.: B07B 7/083

(54) **Windsichter**
Pneumatic separator
Séparateur pneumatique

(30) Priorität: 27.11.1998 DE 19854855
(43) Veröffentlichungstag der Anmeldung: 31.05.2000
(73) Patentinhaber: HOSOKAWA ALPINE Aktiengesellschaft & Co. OHG, 86199 Augsburg (DE)
(72) Erfinder: Zampini, Stefano, Dipl.-Ing. (FH), 86159 Augsburg (DE); Adam, Marcus, Dipl.-Ing. (TU), 86391 Stadtbergen (DE); Konetzka, Georg, Dipl.-Ing., Ing. (grad.), 86199 Augsburg (DE)

(56) Entgegenhaltungen:
- EP-A- 0 250 747
- EP-A- 0 519 535
- DE-A- 3 924 826

## Beschreibung

Die Erfindung betrifft einen Windsichter zum Sichten von körnigem Gut in drei Fraktionen gemäß dem Oberbegriff des Anspruchs 1.

Aus der DE 41 12 018 A1 ist ein Sichter zum Sichten von kömigem Gut in wenigstens drei Fraktionen bekannt, der in einem vertikal angeordneten Gehäuse mehrere Sichterräder aufweist, die konzentrisch ineinandergeschachtelt und mit Abstand voneinander angeordnet sind. Bei diesem Sichter werden die Sichterräder nacheinander von der Sichtluft durchströmt und jedem Sichterrad ist ein eigener Gutaustrag zugeordnet. In einer weiteren Ausgestaltung sind die Sichterräder im Gehäuse getrennt und unabhängig voneinander antreibbar gelagert. Bei einem derartigen Sichter erfolgt in der ersten Sichtstufe am äußersten Sichterrad mit größtem Durchmesser die erste Sichtung, wobei die Fein- und Mittelfraktionen von der Grobfraktion abgetrennt werden. Die weiteren Feinfraktionen werden dort ausschließlich von der aus der ersten Sichtstufe erhaltenen Fein- und Mittelfraktion gewonnen. Die Grobfraktion unterliegt somit nur einer einzigen Sichtstufe. Möchte man ein qualitativ hochwertiges Grobgut erhalten, so ist eine intensive Sichtung des Grobgutes nötig.

Üblicherweise wird zur Erzeugung einer von Feingut freien und damit staubfreien Grobgutfraktion ein Sichter verwendet, der eine intensive und annähernd vollständige Sichtung des Aufgabegutes, bzw. des Grobgutes ermöglicht.

Der Windsichter aus dem deutschen Patent DE 40 40 890 C1 dient dazu das Aufgabegut bei einem optimierten Sicht-Wirkungsgrad in mindestens drei Stoffströme unterschiedlicher Korngrößenverteilung aufzuteilen. Er weist zwei konzentrisch ineinandergeschachtelte Sichterräder auf, dessen Rotorschaufelkränze eine große axiale Bauhöhe aufweisen. Durch diese Anordnung wird erreicht, daß das Aufgabegut über eine lange Wegstrecke hinweg in der Sichtzone verweilt und somit weitgehend alles Fein- und Mittelgut abgetrennt werden kann. Auch hier werden aber die weiteren Feinfraktionen ausschließlich von der aus der ersten Sichtstufe erhaltenen Fein- und Mittelfraktion gewonnen. Eine zweite Nachsichtung des Grobgutes erfolgt nicht.

Aus der europäischen Patentschrift EP 0 277 744 B1 ist ein Zentrifugalkraftsichter bekannt, der ein im wesentlichen quaderförmiges Gehäuse aufweist, in dem mehrere separat antreibbare Sichterrotoren angeordnet sind und die an je einen separaten Sichtluft-Feingut-Auslaß angeschlossen sind. Durch die parallel oder in Reihe nebeneinander oder übereinander angeordneten Sichterrotoren soll ein Sichter mit hoher Leistung geschaffen werden, bei dem gleichzeitig mehrere Kornfraktionen erzeugt werden können.

Bei diesem Sichter kann das Aufgabegut nacheinander mehreren Sichterrotoren angeboten werden, so daß eine wiederholte Sichtung der groben Fraktion möglich ist. Da die Sichterrotoren jedoch in relativ geringem Abstand voneinander und stets nebeneinander angeordnet sind, beeinflussen sich die Sichterrotoren gegenseitig.

Dies hat wesentliche Nachteile. So verfügt nicht jeder Sichterrotor über eine eigene, separate Sichtluftzufuhr, was die exakte Einstellung der Trenngrenze jeden einzelnen Sichterrotors erschwert. Aufgrund der räumlichen Anordnung der Sichterrotoren in der gleichen Ebene und der engen Bauweise, kann grobes Gut, daß von dem einen Sichterrad abgewiesen und radial stark nach außen geschleudert wird, unerwünscht in das benachbarte Sichterrad eindringen und gelangt somit als Spritzkom in die Feingutfraktion dieses Sichters, obwohl es eigentlich aufgrund der eingestellten Trenngrenze an diesem Sichterrad hätte abgewiesen werden müssen. Durch diese Konstruktion weisen die Fein- und Mittelgutfraktionen unerwünscht hohe Anteile an groben Partikeln (Spritzkorn) auf.

Diese Nachteile können bei Verwendung eines Sichters nach DE 39 24 826 A1 vermieden werden, indem die Sichterrotoren mit Abstand übereinander angeordnet werden. Ein derartiger Sichter dient der Sichtung von körnigem Gut in wenigstens drei Fraktionen und besteht aus einem im wesentlichen vertikal angeordneten Gehäuse mit Austrägen für das Fein-, Mittel- und Grobgut, wobei jeder Sichterrotor eine eigene Leitung für die Sichtluftzuführung und eine eigene Leitung für die Sichtluftabführung aufweist.

Um bei einer mehrstufigen Sichtung Fein- und Grobgüter zu erhalten, die jeweils ein enges Kornspektrum aufweisen, also die einzelnen Sichtungen mit einer sehr scharfen Trennung erfolgen, werden normalerweise mehrere getrennte Sicht-Maschinen eingesetzt, die in einer Prozessanlage durch Fördereinrichtungen wie z.B. Rohrleitungen in fluidisiertem Zustand oder auch nichtfluidisiert, verfahrenstechnisch miteinander verbunden sind. Während des Transports von der einen zu der anderen Sicht-Maschine kann dadurch eine vollständige und erneute Dispergierung von Sichtgut in der Sichtluft erfolgen. Dies ist auch erforderlich, um in der folgenden Sichtstufe optimale Voraussetzungen für eine vollständige Sichtung des Gutes zu schaffen.

Sind mehrere Sichtstufen in einem Sichtergehäuse vereinigt, entfällt die Möglichkeit der Sichtgut-Dispergierung in den Rohrleitungen. So müssen andere Lösungen zur Dispergierung des Sichtgutes zwischen zwei Sichtstufen realisiert werden. Die DE 39 24 826 A1 sieht vor, im Übergangsbereich von der ersten Sichtstufe zu der zweiten, darunterliegenden Sichtstufe eine Umwälzung und Auflockerung des zu sichtenden Gutes dadurch zu erreichen, daß der Übergangsbereich trichterförmig ausgebildet ist. In weiteren Ausgestaltungen sind in diesem trichterförmigen Übergangsbereich Gutschleuderflügel oder Gutschleuderscheiben angebracht, um eine Desagglomerierung und/oder Zerkleinerung des Gutes zu erreichen.

Um diesen Übergangsbereich vor erhöhtem Verschleiß zu schützen, sind an der Innenwandung des Gehäuses hochverschleißfeste Prallplatten angebracht Neben der gewünschten Desagglomerierung tritt leider aufgrund des starken Anprallens der Gutpartikel an die Gehäuseinnenwand auch Ansatzbildung und Reagglomeration auf, insbesondere durch den Beschuß der Gehäuseinnenwand mit weiteren Gutpartikeln in Verbindung mit einem ungenügenden oder fehlenden Abtransport der Gutpartikel von der Gehäuseinnenwand. Bei sehr empfindlichen zu sichtenden Gütern, bei denen nicht ausschließlich das Feingut als gewünschte Fraktion erhalten werden soll, z.B. bei Tonerprodukten, ist es nicht erwünscht, daß eine zusätzliche Zerkleinerung des Sichtgutes während der Sichtung auftritt.

Aufgabe der Erfindung ist es deshalb, einen Windsichter zum Sichten von körnigem Gut in drei Fraktionen zu schaffen, der eine sehr scharfe Trennung jeder einzelnen Fraktion in einem Gehäuse ermöglicht. Dabei bestehen weitere Aufgaben darin, die scharfe Trennung dadurch zu erzielen, daß das Sichtgut geschont wird, insbesondere eine weitere Zerkleinerung vermieden wird und das Sichtgut zwischen den beiden Sichtstufen optimal dispergiert und evtl. vorhandene Agglomerate aufgelöst werden und der Verschleiß in der Dispergierzone vermindert wird.

Erfindungsgemäß wird die Aufgabe für die gattungsgemäßen Windsichter durch die Merkmale des Anspruchs 1 gelöst.

Ausgangspunkt der Erfindung ist ein Sichter mit zwei in einem Gehäuse einseitig gelagerten, motorisch antreibbaren Schaufelrad-Sichterrotoren, die jeweils eine tangentialen Sichtluftzufuhr aufweisen, die in Höhe jeden Sichterrotors angeordnet sind und einen feststehenden Leitschaufelkranz aufweisen, der in radialem Abstand vom Umfang des Sichterrotors angeordnet ist. Der Sicher umfaßt mindestens eine Sichtgutzuführung und Austragsorgane für das Fein-, Mittel- und Grobgut. Die Sichtzone wird vom Sichtgut in Richtung der axialen Erstreckung der Sichterrotoren durchströmt.

Damit im Übergangsbereich der beiden Sichtstufen eine schonende Dispergierung stattfinden kann, werden Sichterrotoren verwendet, die an ihren axialen ersten Ende je eine geschlossene Deckscheibe und an ihren axialen zweiten Ende jeweils das Fein- bzw. das Mittelgutaustragsorgan aufweisen. Die Sichterrotoren werden im gemeinsamen Gehäuse so angeordnet, daß die beiden ersten Enden der Sichterrotoren stirnseitig gegenüberliegend angeordnet sind. Durch diese Anordnung wird ein radialer Strömungsspalt zwischen den beiden Sichterrotoren gebildet, der aufgrund der räumlichen Anordnung der Sichterrotoren, im Bereich zwischen den beiden Sichtstufen zu liegen kommt.

Es ergibt sich ein freier Strömungsspalt zwischen den beiden Sichtstufen, der von einer oberen und einer unteren rotierenden Wand begrenzt wird. Aufgrund der Rauhigkeit der Deckscheiben ergibt sich eine Wandhaftung der angrenzenden Luftschichten. Da die begrenzenden Wandungen die Deckscheiben der Sichterrotoren darstellen und diese rotieren, wird die Rotation teilweise auf die angrenzenden Luftschichten übertragen. Durch die entstehenden Zentrifugalkräfte werden die randnahen Luftschichten radial nach außen abgeschleudert. Diese randnahen Luftschichten verlassen den Spalt und kreuzen den Sichtgutstrom, vorzugsweise in einer Strömungsrichtung senkrecht zum Sichtgutstrom. Diese, den Sichtgutstrom kreuzende Luftströmung wirbelt das Sichtgut zwischen den beiden Sichtstufen auf und dispergiert es.

Unterstützt wird diese Verwirbelung durch einen nach innen in den Strömungsspalt gerichteten Luftstrom im mittleren radialen Bereich des Strömungsspalts. Das Schichtluftvolumen, das in Wandnähe abgeschleudert und aus dem Strömungsspalt entzogen wurde, muß durch ein Luftvolumen gleicher Größe ersetzt werden. Dies erfolgt durch das Ansaugen von Sichtluft aus dem Bereich der Sichtzone in einem mittleren radialen Bereich des Strömungsspalts. Es werden dabei bevorzugt auch besonders feine Partikel in den Strömungsspalt hinein transportiert.

Durch die in Strömungsspalt-Höhe nach außen gerichtete Luftströmungen im oberen und unteren radialen Bereich des Spaltes und der nach innen gerichteten Luftströmung im mittleren radialen Bereich des Spaltes wird eine rotierende Wirbelströmung in der Sichtzone in Höhe des Strömungsspaltes erzeugt, die das Sichtgut mit der Luftströmung besonders intensiv dispergiert. Für das dispergierte Sichtgut erhöht sich aufgrund der dortigen Wirbelströmung auch die Verweilzeit des Sichtgutes im Übergangsbereich der beiden Sichtstufen.

Zur Regulierung und Anpassung der Dispergierung an die speziellen Erfordernisse bezüglich des Sichtgutes kann durch Intensivierung oder Abschwächung der nötigen Wirbelströmungen erreicht werden.

Dies kann durch Änderung der axialen Höhe des Strömungsspaltes erfolgen. Die axiale Höhe sollte aber mindestens den 5fachen Wert des größten zu sichtenden Partikeldurchmessers betragen.

Eine Variation der möglichen Eindringtiefe der feinen Partikel in radial nach innen weisender Richtung in den Strömungsspalt, kann durch die Änderung der maximalen radialen Tiefe des Strömungsspaltes erfolgen.

Sofern besonders empfindliche Sichtgüter eine intensive Dispergierung nicht zulassen, kann die Wirbelströmung durch die Zuführung von zusätzlicher Luft am radial inneren Ende des Strömungsspaltes vermindert werden, da durch das zusätzlich zugeführte Luftvolumen nur noch wenig Luft aus der Sichtzone im Bereich der Dispergierung nach innen in den Strömungspalt gesaugt wird.

Um bei dem erfindungsggemäßen Windsichter einen schnellen und häufigen Produktwechsel zu erleichtern ist die gesamte Gehäusekonstruktion besonders zugänglich gestaltet, was eine leichte und schnelle Reinigung des Sichters ermöglicht. So werden die Stillstandzeiten und damit auch die Kosten minimiert.

Die zwei Sichterrotoren sind daher in der bevorzugten Ausgestaltung jeweils mit eigenständigen Lagerungen und/oder Antrieben ausgestattet Bei Verwendung nur einen Antriebes wird das Drehmoment auf beide Sichterrotoren über ein Getriebe oder eine Kupplung übertragen. Im einfachsten Fall, für den Betrieb der beiden Sichterrotoren mit gleicher Drehzahl, sind die Sichterrotoren an ihren stimseitigen Deckscheiben durch eine starre Kupplung verbunden, die zugleich ein Mittel zur Begrenzung der radiale Tiefe des Strömungsspaltes dient.

Das Gehäuse ist als in der Ebene des Strömungsspaltes teilbares Gehäuse ausgebildet. Die beiden Gehäusehälften sind entweder aufklappbar oder axial verschieblich gestaltet, wobei auch eine Kombination sinnvoll ist, bei der die eine Gehäusehälfte zunächst durch axiales Verschieben von der anderen Gehäusehälfte getrennt wird und in einem weiteren Schritt die getrennt Gehäusehälfte abgeklappt werden kann. Durch die klappbare und/oder verschiebliche Gestaltung werden die Sichterrotoren und das Innere des Gehäuse für die Inspektion und die Reinigung leicht zugänglich.

Bei vertikaler Anordnung des Windsichters erfolgt die Sichtgutaufgabe über eine Sichtgutzufuhr von oben. Da die Sichtgutzufuhr bei den erfindungsgemäßen Windsichtern nicht direkt zentral von oben erfolgen kann, ist die Sichtgutzufuhr an einer Stelle des Umfangsbereichs angeordnet. Um eine gleichmäßige Sichtgutverteilung über den Umfang der Sichterrotoren zu erhalten, muß das Sichtgut bereits vor Eintritt in die Sichtzone gleichmäßig über den Umfang verteilt sein. Nur so können lokale Sichtgutkonzentrationen, die die Sichtung negativ beeinflussen, vermieden werden.

Zur Lösung dieser Aufgabe ist oberhalb des Sichterrotors ein koaxial zu diesem verlaufender Aufgabegutverteiler in einem Ringkanal vorgesehen, in dem das Sichtgut gleichmäßig über den Umfang verteilt wird, bevor es in die Sichtzone gelangt. Zur Verteilung dienen rotierende Einbauten, die in der bevorzugten Ausgestaltung an dem rotierenden Sichterrotor befestigt sind.

Das Sichtgut gelangt auf die obere Ringscheibe der Einbauten und durch dessen Rotation verteilt es sich gleichmäßig über den gesamten Umfang. Durch die Rotation und die dadurch erzeugten Fliehkräfte werden die Sichtgutpartikel radial nach außen transportiert und fallen aufgrund der Schwerkraft durch einen Spalt zwischen den rotierenden Einbauten und der Gehäusewand auf einen unterhalb der Einbauten und noch oberhalb des Sichterrotors befindlichen Absatz. Unterhalb der Ringscheibe sind gleichmäßig über den Umfang verteilte Schaufelelemente angebracht, die eine Rotationsströmung erzeugen, die das Sichtgut in Rotation versetzt und dispergiert.

Durch diese Anordnung wird eine gleichmäßige Verteilung und Dispergierung der Sichtgutpartikel erreicht, ohne jedoch besonderen Einfluß auf die Eigenschaften des Sichtgutes zu haben. So wird das Sichtgut weder zerkleinert noch können Agglomerationen auftreten. Soll jedoch die Verweilzeit im Ringkanal bewußt erhöht werden, so kann die Ringscheibe auf ihrer oberen Deckfläche mit Schaufelelementen versehen werden, die eine zusätzliche Zentrifugalwirkung auf die Sichtgutpartikel bewirken. Es kann damit auch eine zusätzliche Auflösung von Agglomeraten erreicht werden. Der Aufgabegutverteiler kann in gleicher Weise auch in Windsichtern mit nur einem Sichterrotor eingesetzt werden.

Sofern die Sichtgutzufuhr zusammen mit der Transportluft erfolgt, kann der Aufgabestutzten auch in einer winkeligen räumlichen Anordnung angebracht werden, bevorzugt eine Anordnung, die eine Richtungskomponente tangential zur Drehrichtung des Sichterrotors aufweist. Von besonderer Bedeutung sind die tangentialen Anordnungen, die im rechten Winkel zur Achse des Sichterrotors verlaufen, da durch eine Geschwindigkeitskomponente des Sichtgutes entgegen der Drehrichtung des Aufgabegutverteilers eine intensivere Dispergierung und mit einer zum Aufgabegutverteiler gleichen Drehrichtung eine schonendere Dispergierung erfolgt.

Die Erfindung ist nachfolgend anhand der Zeichnungen beschrieben.
**Fig. 1** zeigt einen erfindungsgemäßen Sichter mit einer vergrößerten Darstellung des Strömungsspaltes.
**Fig. 2** zeigt eine Öffnungssequenz des teilbaren Gehäuses durch Aufklappen.
**Fig. 3** zeigt eine Öffnungssequenz des teilbaren Gehäuses durch Verschieben und Aufklappen.
**Fig. 4** zeigt einen erfindungsgemäßen Sichter, bei dem der zweite Sichterrotor über eine Kupplung von dem ersten Sichterrotor angetrieben wird.
**Fig. 5** zeigt einen erfindungsgemäßen Sichter in horizontaler Anordnung.
**Fig. 6** zeigt den erfindungsgemäßen Aufgabegutverteiler mit den Einbauten zur Verteilung und Dispergierung des Sichtgutes.

Der in **Fig. 1a** dargestellte Windsichter **1** besteht aus einem teilbaren und über das Scharnier **2** aufklappbare Gehäuse mit einer oberen Gehäusehälfte **3** und einer unteren Gehäusehälfte **4** die zwei Sichterrotoren **5** und **9** aufnehmen. Der erste Sichterrotor **5** ist in der oberen Gehäusehälfte **3** mit einer Antriebswelle **7** in der Lagerung **6** drehbar aufgenommen. Der Antrieb des Sichterrotors **5** erfolgt durch einen Antriebsmotor 8, der über die Antriebswelle 7 mit dem Sichterrotor 5 verbunden ist.

In der spiegelbildlich gegenüberliegenden unteren Gehäusehälfte **4** ist in gleicher Weise der zweite Sichterrotor **9** mit einer eigenen Antriebswelle **10** in der Lagerung **11** drehbar aufgenommen. Der Antrieb des Sichterrotors **9** erfolgt durch einen Antriebsmotor **12**, der über die Antriebswelle **10** mit dem Sichterrotor **9** verbunden ist.

Jeder Sichterrotor **5** und **9** stellt einen einseitig gelagerten Sichterrotor dar, dessen Antriebswellen **7** und **10**, die Feingutaustragsräume **13** und **14** , sowie die Sichterrotor-Lagerungen **6** und **11** auf der selben Seite angeordnet sind. Auf der jeweils gegenüberliegenden Seite weisen die Sichterrotoren **5** und **9** eine geschlossene Deckscheibe **15** und **16** auf.

Oberhalb des ersten oberen Sichterrotors **5** ist ein Stutzen **17** angeordnet über den das zu sichtende Gut an einer Stelle des Umfangsbereichs aufgeben wird. Ein Austritts-Stutzen **18** für das Grobgut ist unterhalb des unteren Sichterrotors **9** angeordnet Die Zuführung der Sichtluft erfolgt an den radialen Umfängen der Sichterrotoren **5** und **9** über die beiden tangentiale Sichtluftzuführungen **19** und **20**.

Die Sichterrotoren **5** und **9** sind im Windsichter **1** spiegelbildlich gegenüberliegend angeordnet so, daß die beiden Deckscheiben **15** und **16** sich in Abstand und in parallelen Ebenen zueinander befinden. Durch die Anordnung der Deckscheiben **15** und **16** wird ein Spalt gebildet, der in **Fig. 1b** vergrößert als Ausschnitt dargestellt ist.

**Fig. 1b** zeigt Sichtgutpartikel, die am Außenumfang der beiden Sichterrotoren **5** und **9** entlang nach unten fallen. Aufgrund der Rotation der beiden Sichterrotoren **5** und **9** und deren rotierenden Deckscheiben **15** und **16** wird die im Strömungsspalt befindliche Luft in wandnähe der rotierenden Deckscheiben **15** und **16** nach außen geschleudert, wo sie Sichtgutpartikel mitreißt und in den mittleren Bereich des Strömungsspaltes in den Spalt hineinträgt und dispergiert.

**Fig. 2** zeigt eine Öffnungssequenz des teilbaren Gehäuses durch Aufklappen. **Fig. 3** zeigt eine Öffnungssequenz durch Verschieben und Aufklappen. In vollständig aufgeklappten Zustand können die Sichterrotoren durch einfaches Lösen von den Antriebswellen nach oben abgezogen und aus dem Gehäuse entfernt werden. Da die gesamte Gehäusekonstruktion weitgehend keine Hinterschneidungen aufweist, wird somit eine schnelle und einfache Reinigung gewährleistet.

In **Fig. 4** ist der obere Sichterrotor **5** mit keinem eigenen Antriebsmotor ausgestattet. Der Sichterrotor **5** wird über eine an den Deckscheiben **15** und **16** befindlichen Kupplung **21** mit dem angetriebenen Sichterrotor **9** verbunden.

In **Fig. 5** ist die Anordnung des Stutzens **17** für die Aufgabe des Sichtgutes und der Austritts-Stutzen **18** für den Austrag des Grobgutes gezeigt, wie sie für den Betrieb des Windsichters **1** in einer axial horizontal verlaufenden Ausrichtung sinnvoll ist.

**Fig. 6** zeigt den Aufgabegutverteiler **22** mit den Einbauten zur Verteilung und Dispergierung des Sichtgutes. Innerhalb des Ringkanals **23** ist koaxial und rotierend eine Ringscheibe **24** mit dem Sichterrotor **5** verbunden. Dem Aufgabegutverteiler ist der Absatz **25** an der Wand des Gehäuses zugeordnet. Die gleichmäßig über den Umfang der Ringscheibe **24** verteilten Schaufelelemente **26** sind unterhalb der Ringscheibe **24** angebracht. Optional können zusätzliche Schaufelelemente **27** oberhalb der rotierenden Ringscheibe **24** angebracht sein.

## Patentansprüche

1. Windsichter zum Sichten von körnigem Gut in drei Fraktionen, mit zwei in einem Gehäuse einseitig gelagerten, motorisch antreibbaren Schaufelrad-Sichterrotoren (5, 9) mit jeweils einer tangentialen Sichtluftzufuhr (19, 20) die in Höhe jeden Sichterrotors angeordnet ist und einen feststehenden Leitschaufelkranz aufweist, der in radialem Abstand vom Umfang des Sichterrotors angeordnet ist, mit einer Sichtgutzuführung und mit Austragsorganen für das Fein-, Mittel- und Grobgut und einer Sichtzone, die vom Sichtgut in Richtung der axialen Erstreckung der Sichterrotoren durchströmt wird, **dadurch gekennzeichnet, daß** jeder Sichterrotor an seinem axialen ersten Ende eine geschlossene Deckscheibe (15, 16) und an seinem axialen zweiten Ende das Fein- bzw. das Mittelgutaustragsorgan (12, 14) aufweist, wobei die beiden ersten Enden der Sichterrotoren stimseitig gegenüberliegend angeordnet sind und einen radialen Strömungsspalt bilden.

2. Windsichter nach Anspruch 1, **dadurch gekennzeichnet, daß** die axiale Ausdehnung des Strömungsspaltes einstellbar ist.

3. Windsichter nach Anspruch 1 oder 2, **dadurch gekennzeichnet, daß** die axiale Ausdehnung des Strömungsspaltes mindestens den fünffachen Wert des größten zu sichtenden Partikeldurchmessers beträgt.

4. Windsichter nach Anspruch 1 bis 3, **dadurch gekennzeichnet, daß** die radiale Tiefe des Spaltes begrenzt ist.

5. Windsichter nach Anspruch 4, **dadurch gekennzeichnet, daß** die radiale Tiefe des Spaltes durch einen Absatz mindestens einer Deckscheibe begrenzt ist.

6. Windsichter nach Anspruch 1 bis 5, **dadurch gekennzeichnet, daß** der Strömungsspalt von einem zusätzlich eingebrachten Fluid radial von innen nach außen durchströmt wird

7. Windsichter nach Anspruch 1 bis 6, **dadurch gekennzeichnet, daß** mindestens eine Deckscheibe eine Oberflächenstruktur aufweist.

8. Windsichter nach Anspruch 1 bis 7, **dadurch gekennzeichnet, daß** die Feingut- und Mittelgutaustragsorgane in ein gemeinsames Austragsorgan zusammengeführt werden.

9. Windsichter nach Anspruch 1 bis 8, **dadurch gekennzeichnet, daß** das Gehäuse in der Ebene des Strömungsspaltes teilbar ausgebildet ist.

10. Windsichter nach Anspruch 1 bis 9, **dadurch gekennzeichnet, daß** der zweite Sichterrotor durch eine Drehmomentenübertragung von dem ersten Sichterrotor angetrieben wird.

11. Windsichter nach Anspruch 10, **dadurch gekennzeichnet, daß** das Drehmoment über eine Kupplung an den Stirnseiten der Sichterrotoren übertragen wird.

12. Windsichter nach Anspruch 10, **dadurch gekennzeichnet, daß** das Drehmoment über ein Getriebe übertragen wird.

13. Windsichter nach Anspruch 1 bis 12, **dadurch gekennzeichnet, daß** die beiden Sichterrotoren gegenläufig angetrieben werden.

14. Windsichter nach Anspruch 1 bis 13, **dadurch gekennzeichnet, daß** in einem Ringkanal oberhalb des ersten Sichterrotors ein koaxial zu diesem verlaufender Aufgabegutverteiler angeordnet ist.

15. Windsichter nach Anspruch 14, **dadurch gekennzeichnet, daß** der Aufgabegutverteiler aus einer rotierenden Ringscheibe mit unterhalb und gleichmäßig über den Umfang verteilten Schaufelelementen besteht und einem unterhalb der Schaufelelemente befindlichen, feststehenden Absatz am Gehäuse zugeordnet ist.

## Claims

1. Air classifier to classify granular products into three fractions, with a housing that accommodates two motor-driven deflector-wheel classifying wheels **5,9** supported on one side which each have a tangential classifying air inlet **19,20** located on the same level as each classifying wheel and which have a fixed guide vane ring that is located at a radial clearance from the periphery of the classifying wheel with a product feed socket and discharge elements for the fine, medium and coarse material and a classifying zone in which the product flows in the direction of the axial extent of the classifying wheels, **characterised in that** each classifying wheel has a sealed cover plate **15,16** at the axial first end and a fine and medium discharge element **13,14** at the axial second end, whereby the two axial first ends of the classifying wheels are opposite each other and form a radial flow gap.

2. Air classifier in accordance with Claim 1, **characterised in that** the axial extent of the flow gap is adjustable.

3. Air classifier in accordance with Claim 1 or 2, **characterised in that** the axial extent of the flow gap is at least five times greater than the diameter of the largest product particle.

4. Air classifier in accordance with Claims 1 to 3, **characterised in that** the radial depth of the gap is limited.

5. Air classifier in accordance with Claim 4, **characterised in that** the radial depth of the gap is limited by means of a shoulder or at least a cover plate.

6. Air classifier in accordance with Claims 1 to 5, **characterised in that** an additionally introduced fluid flows through the flow gap radially from the inside out.

7. Air classifier in accordance with Claims 1 to 6, **characterised in that** at least one cover plate displays a surface structure.

8. Air classifier in accordance with Claims 1 to 7, **characterised in that** the fine and medium product discharge elements are combined to form one common discharge organ.

9. Air classifier in accordance with Claims 1 to 8, **characterised in that** the housing is designed to be separable at the level of the flow gap.

10. Air classifier in accordance with Claims 1 to 9, **characterised in that** the second classifying wheel is driven by transmitting the torque from the first classifying wheel.

11. Air classifier in accordance with Claim 10, **characterised in that** the torque is transmitted to the ends of the classifying wheels by means of a coupling.

12. Air classifier in accordance with Claim 10, **characterised in that** the torque is transmitted by means of a gearbox.

13. Air classifier in accordance with Claims 1 to 12, **characterised in that** both classifying wheels are operated such that they rotate in opposite directions.

14. Air classifier in accordance with Claims 1 to 13, **characterised in that** a product distributor is installed in a ring channel above and coaxial to the first classifying wheel.

15. Air classifier in accordance with Claim 14, **characterised in that** the product distributor comprises a rotating disc with deflector elements underneath and uniformly spaced around the periphery and is assigned to a fixed shoulder on the housing located below the deflector elements.

## Revendications

1. Classificateur à air pour la classification de matière granuleuse en trois fractions granulométriques, avec deux rotors de classification à roue à aubes (5, 9) logés sur palier unilatéral dans un carter commun et à commande par moteur, comportant respectivement un dispositif tangentiel d'alimentation en air de classification (19, 20), qui sont disposées à la hauteur de chacun des rotors de classification et qui comporte une couronne d'aubes directrices fixes, qui est disposée à une distance radiale de la circonférence du rotor de classification, comportant un dispositif d'alimentation en matière granuleuse à classer et des organes de déversement pour la matière granuleuse en grains fins, moyens et gros et une zone de classification qui est parcourue par la matière granuleuse dans le sens de l'allongement axial des rotors de classification, **caractérisé en ce que** chaque rotor de classification comporte respectivement en sa première extrémité axiale un disque de couverture fermé (15, 16) et, à sa deuxième extrémité axiale, l'organe de déversement de la matière granuleuse à grains fins ou l'organe de déversement de la matière granuleuse à grains moyens (13, 14), sachant que les deux premières extrémités des rotors de classification, sur leur côté de face, sont disposées en face à face et qu'ils forment ainsi une fente d'écoulement radiale.

2. Classificateur à air selon la revendication de brevet 1, **caractérisé en ce que** l'allongement axial de la fente d'écoulement est paramétrable.

3. Classificateur à air selon l'une quelconque des revendications de brevets 1 ou 2, **caractérisé en ce que** l'allongement axial de la fente d'écoulement s'élève à une valeur au moins cinq fois supérieure au diamètre de particule maximal à trier.

4. Classificateur à air selon les revendications de brevets 1 à 3, **caractérisé en ce que** la profondeur radiale de la fente d'écoulement est limitée.

5. Classificateur à air selon la revendication de brevet 4, **caractérisé en ce que** la profondeur radiale de la fente d'écoulement est limitée par le décrochement d'au moins un disque de couverture.

6. Classificateur à air selon les revendications de brevets 1 à 5, **caractérisé en ce que** la fente d'écoulement est parcourue dans le sens radial de l'intérieur vers l'extérieur par un fluide injecté additionnellement.

7. Classificateur à air selon les revendications de brevets 1 à 6, **caractérisé en ce qu'**un disque de couverture au moins comporte une structure superficielle.

8. Classificateur à air selon les revendications de brevets 1 à 7, **caractérisé en ce que** les organes de déversement de matière granuleuse à grains fins et moyens convergent vers un organe de déversement commun.

9. Classificateur à air selon les revendications de brevets 1 à 8, **caractérisé en ce que** le carter se présente sous forme divisible dans le plan de la fente d'écoulement.

10. Classificateur à air selon les revendications de brevets 1 à 9, **caractérisé en ce que** le deuxième rotor de classification est entraîné par le premier rotor de classification par transmission de couple de rotation.

11. Classificateur à air selon la revendication de brevet 10, **caractérisé en ce que** le couple de rotation est transmis par le biais d'un accouplement aux côtés de tête des rotors de classification.

12. Classificateur à air selon la revendication de brevet 10, **caractérisé en ce que** le couple de rotation est transmis par le biais d'un accouplement.

13. Classificateur à air selon les revendications de brevets 1 à 12, **caractérisé en ce que** les deux rotors de classification sont entraînés en sens de rotation opposés.

14. Classificateur à air selon les revendications de brevets 1 à 13, **caractérisé en ce qu'**un distributeur de matière granuleuse à classer est disposé dans un canal circulaire au-dessus du premier rotor de classification et qu'il s'allonge de manière coaxiale à ce dernier.

15. Classificateur à air selon la revendication de brevet 14, **caractérisé en ce que** le distributeur de matière granuleuse se compose d'un disque lisse rotatif avec des éléments à aubes répartis en deçà et uniformément sur la circonférence, assigné à un décrochement fixe agencé en deçà des éléments à aubes, sur le carter.
